# EUROPÄISCHE PATENTSCHRIFT

(11) **EP 0 165 484 B1**
(45) Veröffentlichungstag und Bekanntmachung des Hinweises auf die Patenterteilung: **06.07.1988**
(21) Anmeldenummer: 85106125.9
(22) Anmeldetag: 18.05.1985
(51) Int. Cl.: E05B 35/00

(54) **Sicherheitsschliesszylinder mit Drehkörperzuhaltungen**
Safety cylinder lock with rotating tumblers
Verrou de sûreté à organes de verrouillage rotatifs

(30) Priorität: 22.05.1984 FR 8407939
(43) Veröffentlichungstag der Anmeldung: 27.12.1985
(73) Patentinhaber: NEIMAN, F-92400 Courbevoie (FR)
(72) Erfinder: Lipschütz, Paul, F-78290 Croissy (FR)
(74) Vertreter: Cohausz & Florack Patentanwälte

(56) Entgegenhaltungen:
- FR-A- 1 478 981
- US-A- 2 070 619

## Beschreibung

Die Erfindung betrifft einen Sicherheitsschließzylinder mit von einem Schlüssel betätigten Zuhaltungen, wobei die Zuhaltungen jeweils einen Teil in Form eines zylindrischen Ritzels umfassen, der mit einem in den Schlüssel eingeschnittenen Zahnstangenteil zusammenwirkt.

Herkömmliche Schließzylinder mit Stiftzuhaltungen weisen den Nachteil auf, daß die Zuhaltungen (Stifte) mit Hilfe von Spezialwerkzeugen verschoben werden können und so die Möglichkeit besteht, daß der Schließzylinder durch Nachbilden der Kombination oder durch Rütteln der Zuhaltungen durch Unbefugte geöffnet werden kann.

Eine Vorrichtung der eingangs genannten Art ist aus dem Stand der Technik bekannt (FR-A1478981). Bei diesem bekannten Sicherheitsschloß erfolgt die Zuhaltung des Verschlußteiles durch drehbare Hebel. Diese Hebel werden durch Ritzel gedreht, die ihrerseits durch die Zähne auf dem Schlüssel gedreht werden. Auf diese Weise bewirkt die Vorwärtsbewegung des Schlüssels eine Drehung der Zahnräder und darüber eine Drehung der Hebel.

Dieser aus dem Stand der Technik bekannte Aufbau weist verhältnismäßig viele Bauteile auf, was dazu führt, daß ein unerwünschtes Spiel zwischen dem Schlüssel und den Hebeln auftritt.

Daher liegt der Erfindung die Aufgabe zugrunde, bei einem Sicherheitsschließzylinder der vorbekannten Art den mechanischen Aufbau einfacher zu gestalten und dessen Spiel zu verringern.

Diese Aufgabe wird erfindungsgemäß dadurch gelöst, daß jede Zuhaltung ein Gewinde umfaßt, das mit einem Innengewinde des Zylinderkerns zusammenwirkt.

Durch diese Lösung kann auf das aus dem Stand der Technik bekannte Zwischenstück (Zahnrad) verzichtet werden, weil die vom Schlüssel betätigten Zuhaltungen direkt ein Öffnen bzw. Schließen des Zylinders bewirken. Aufgrund dieser engen Kopplung zwischen Schlüssel und Zylinder kann kein nennenswertes Spiel auftreten.

Darüber hinaus bietet die Erfindung den weiteren Vorteil, daß aufgrund der verwendeten vier Zuhaltungen die Anzahl der möglichen Codierkombinationen im Vergleich zum Stand der Technik (zwei Zahnräder) wesentlich höher ist.

Das vollständige Einführen des Schlüssels verleiht somit jeder Zuhaltung eine bestimmte Winkelstellung, die unter der Voraussetzung, daß der benutzte Schlüssel dem Schließkobe entspricht, das Entriegeln dieses Schließzylinders bewirkt.

Jede Zuhaltung umfaßt ein Gewinde, das mit einem Innengewinde des Zylinderkerns in Eingriff gelangt. Bei der Drehung wird somit jede Zuhaltung außerdem verschoben, so daß die Entriegelung dann erfolgt ist, wenn alle Zuhaltungen ins Innere des Zylinderkerns eingezogen sind.

Die Erfindung wird gut verständlich beim Lesen der folgenden Beschreibung unter Bezugnahme auf die beigeheftete Zeichnung, in der:
Fig. 1 die schematische Ansicht in Perspektive einer Zuhaltung des Schließzylinders nach einem Ausführungsbeispiel der Erfindung ist ;
Fig. 2 ist eine Schemaansicht des Zylinderkerns, in den der Schlüssel eingeführt ist, und
Fig. 3 ist eine Schemaansicht des Schließzylinders im Querschnitt.

Der Schließzylinder umfaßt Zuhaltungen, 3, 3', 3", 3"', von denen ein Teil 1 mit einem Gewinde versehen ist und ein Teil 2 die Form eines Ritzels hat. Blattfedern 4 und 5 gewährleisten das winkelige Fortschalten der Zuhaltungen. Ein in den Schlüsselkanal 6' des Zylinderkerns 5 eingeführter Schlüssel 6 umfaßt gezahnte Bereiche 9, 10, 11, 12, die ebenso viele Zahnstangen zum Zusammenwirken mit jeweils einer Zuhaltung 3 bzw. 3' bzw. 3" bzw. 3'" bilden. Der Abstand 7 zwischen den Zahnstangen 9 und 10 und der Abstand 8 zwischen den Zahnstangen 11 und 12 sind so beschaffen, daß jede Zahnstange nur auf die ihr benachbarte Zuhaltung wirkt.

Die Einstecktiefe des Schlüssels in den Schlüsselkanal 6' bestimmt für jede Zahnstange eine Anzahl Zähne, die mit der entsprechenden Zuhaltung zusammenwirken, wodurch für jede Zuhaltung nach Einführung des Schlüssels eine einzige Winkelstellung vorgegeben ist.

Der Gewindeteil 1 einer jeden Zuhaltung wirkt mit einem Gewinde ihres Sitzes im Zylinderkern 15 so zusammen, daß die dadurch mitgeteilte Drehung in eine Verschiebund der Zuhaltung übersetzt wird.

In der Winkelstellung des Zylinderkerns 15 in bezug auf das Zylindergehäuse 13, die das Verriegeln (Fig. 3) ermöglicht, sind die Sitze.der Zuhaltungen 3, 3', 3", 3'" im Zylinderkern 15 durch Sackbohrungen 14 im Zylindergehäuse 13 verlängert, in denen mindestens bestimmte Zuhaltungen in Verriegelungsstellung sitzen. Die Verschiebung der Zuhaltungen 3, 3', 3", 3"', die durch das Einführen des Schlüssels 6 in den Schlüsselkanal 6' bewirkt wird, bringt alle Zuhaltungen in den Zylinderkern 15 zurück, der auf diese Weise entriegelt wird. Die Kodierung des Schlosses wird durch die Anfangsstellung der Zuhaltungen bei der Montage erhalten.

Es ist zu erkennen, daß der soeben beschriebene Schließzylinder besonders einfach, robust und wirtschaftlich ist, weil die Anzahl der verwendeten Teile stark reduziert ist. Insbesondere können die Zuhaltungen 3, 3', 3", 3'" alle zeichnungsgleich bzw. formgleich sind.

## Patentansprüche

1. Sicherheitsschließzylinder mit von einem Schlüssel betätigten Zuhaltungen, wobei die Zuhaltungen (3, 3', 3", 3"') jeweils einen Teil in Form eines zylindrischen Ritzels (2) umfassen, der mit einem in den Schlüssel (6) eingeschnittenen Zahnstangenteil (9, 10, 11, 12) zusammenwirkt, dadurch gekennzeichnet, daß jede Zuhaltung (3, 3', 3", 3"') ein Gewinde (1) umfaßt, das mit einem Innengewinde des Zylinderkerns (15) zusammenwirkt.

2. Schließzylinder nach Anspruch 1, dadurch gekennzeichnet, daß die Zuhaltungen (3, 3'; 3", 3"') durch Federn fortgeschaltet werden.

3. Schließzylinder nach Anspruch 1 oder 2, dadurch gekennzeichent, daß die Zuhaltungen (3, 3', 3", 3"') zeichnungsgleich sind.

## Claims

1. Safety lock cylinder comprising tumblers actuated by a key, the tumblers (3, 3', 3", 3"') each comprising a part in the form of a cylindrical pinion (2) co-operating with a rack part (9, 10, 11, 12) cut into the key (6), characterised in that each tumbler (3, 3', 3", 3"') comprises a screwthread (1) which co-operates with an internal screwthread on the cylinder core (15).

2. Lock cylinder according to Claim 1, characterised in that the tumblers (3, 3', 3", 3"') are indexed by springs.

3. Lock cylinder according to_{'} Claim 1 or 2, characterised in that the tumblers (3, 3', 3", 3"') are of identical design.

## Revendications

1. Verrou de sûreté à organes de verrouillage commandés par une clé, les organes de verrouillage (3, 3', 3", 3"') comprenant chacun une portion en forme de pignon cylindrique (2) qui coopère avec une portion de crémaillère (9, 10, 11, 12) taillée dans la clé (6), caractérisé par le fait que chaque organe de verrouillage (3, 3', 3", 3"') comporte un filetage (1) qui coopère avec un taraudage du rotor (15) de verrou.

2. Verrou selon la revendication 1, caractérisé par le fait que les organes de verrouillage (3, 3', 3", 3"') sont indexés par des ressorts.

3. Verrou selon l'une des revendications 1 et 2, caractérisé par le fait que les organes de verrouillage (3, 3', 3", 3"') sont identiques.
